# EUROPÄISCHE PATENTSCHRIFT

(11) **EP 0 477 401 B1**
(45) Veröffentlichungstag und Bekanntmachung des Hinweises auf die Patenterteilung: **05.05.1993**
(21) Anmeldenummer: 90118434.1
(22) Anmeldetag: 26.09.1990
(51) Int. Cl.: B65D 85/24, B25H 3/00

(54) **Kassette in Form einer Flachverpackung zur Aufbewahrung von länglichen Gegenständen**
Cassette having the form of a flat package for storing elongated objects
Cassette sous forme de réceptacle plat pour stocker des objets allongés

(43) Veröffentlichungstag der Anmeldung: 01.04.1992
(73) Patentinhaber: FIRMA GEORG KNOBLAUCH, D-89537 Giengen (DE)
(72) Erfinder: Budert, Günter H., W-8887 Bachhagel (DE); Platte, Willi, W-5952 Attendorn (DE); Riess, Gerhard, W-8887 Burghagel (DE); Rau, Georg, W-7928 Giengen-Hohenmemmingen (DE); Hitzler, Werner, W-7922 Herbrechtingen (DE)
(74) Vertreter: Dziewior, Joachim, Dipl.-Phys. Dr.

(56) Entgegenhaltungen:
- DE-C- 3 719 170
- DE-U- 8 816 175
- GB-A- 2 124 186

## Beschreibung

Die Erfindung betrifft eine Kassette in Form einer Flachverpackung zur Aufbewahrung von länglichen Gegenständen, insbesondere von Werkzeugen wie Spiralbohrer, Gewindebohrer, Sägeblätter und dergl., mit einem aus einem Bodenteil sowie zumindest drei daran randseitig angeschlossenen Seitenteilen bestehenden Kassettenunterteil und einem daran schwenkbar gelagerten Deckelteil, das durch ein abtrennbares Sicherungsglied in geschlossener Stellung am Kassettenunterteil gehalten ist.

Kassetten dieser Art sind in vielfältiger Form bekannt und dienen einerseits dem Zweck, die darin untergebrachten Gegenstände in ansprechender und verkaufsfördernder Weise insbesondere in Selbstbedienungsgeschäften anzubieten. Andererseits bieten sie dem Käufer die Möglichkeit, die Gegenstände innerhalb der Kassette in geordneter Form aufzubewahren, so daß auch während des Gebrauchs ein schneller Zugriff und eine geordnete Ablage der jeweils benötigten Gegenstände gewährleistet ist.

Ein zunehmend größer werdendes Problem stellt jedoch die Tatsache dar, daß solchen Kassetten insbesondere in Selbstbedienungsgeschäften einzelne Gegenstände unbefugt entnommen werden, wobei der spätere Käufer oftmals nicht bemerkt, daß der Inhalt der ausgewählten Kassette nicht mehr vollständig ist.

Der Erfindung liegt daher die Aufgabe zugrunde, eine Kassette der eingangs genannten Art so auszubilden, daß ein erhöhter Schutz gegen die unbefugte Entnahme einzelner Gegenstände gewährleistet ist, solange sich die Kassette in ihrem Originalzustand befindet, ohne daß dadurch die Handhabung der Kassette nach ihrem erstmaligen Öffnen in irgendeiner Weise erschwert wäre.

Diese Aufgabe wird nach der Erfindung dadurch gelöst, daß das Deckelteil bei geschlossener Kassette randseitig von den Seitenteilen umgriffen ist, wobei die Seitenteile mit ihrem oberen freien Rand über die außenseitige Oberfläche des Deckelteils hervorstehen, und daß am Deckelteil wenigstens eine Griffleiste vorgesehen ist, die seitlich in einer zur Oberfläche des Deckelteils parallelen Ebene vorsteht.

Der durch die Erfindung erreichte Vorteil besteht im wesentlichen darin, daß ein Aufbiegen des durch das Sicherungsglied geschlossen gehaltenen Deckelteils wegen der randseitig überstehenden Seitenteile nicht mehr möglich ist. Zum einen gelingt es kaum, wegen der vorstehenden Seitenteile das Deckelteil etwa mit dem Fingernagel zu hintergreifen, darüber hinaus müßte, um einzelne Gegenstände aus der Kassette entnehmen zu können, das Deckelteil in erheblich größerem Maße elastisch verformt werden. Dies gelingt bei den für solche Kassetten zur Anwendung kommenden Materialien jedoch kaum, da diese in der Regel bei derartigen Verformungen brechen.

Die über das Deckelteil vorstehenden Seitenteile ergeben den weiteren Vorteil, daß ein Verkratzen der Oberfläche des zumeist transparenten Deckelteils auf dem Transport bzw. in der Verkaufsstätte weitgehend ausgeschlossen wird. Darüber hinaus wird die Bruchgefahr oftmals aus Polystyrol bestehenden Deckelteils erheblich gesenkt.

Obwohl der direkte Zugriff auf das Deckelteil erheblich eingeschränkt ist, erlaubt die Griffleiste nach Entfernen des Sicherungsgliedes ein einfaches und problemloses Öffnen der Kassette in der gewohnten Weise.

In bevorzugter Ausführungsform der Erfindung weist das Deckelteil zwei Griffleisten auf, die an den zur Gelenkachse senkrecht verlaufenden Rändern an deren der Gelenkachse abgewandten Ende vorstehen, und die Seitenteile des Kassettenunterteils jeweils mit einer Randaussparung zur Aufnahme der Griffleisten versehen sind, wobei das Deckelteil mit an die Griffleisten anschließenden, senkrecht zur Oberfläche sich erstreckenden Verschlußteilen versehen ist, die die Randaussparungen überdecken. Diese Verschlußteile verleihen dem Deckelteil im übrigen eine erhöhte Biegesteifigkeit.

Die Randaussparungen können zweckmäßigerweise eine im wesentlichen halbovalförmige Gestalt aufweisen und die Verschlußteile an ihrer nach außen weisenden Seite können mit einer Riffelung versehen sein, um das Öffnen der Kassette weiter zu erleichtern.

Weiter ist im Rahmen der Erfindung vorgesehen, daß das der Gelenkachse gegenüber stehende Seitenteil eine zum geschlossenen Deckelteil planparallel ausgerichtete Randleiste aufweist, die mit einem senkrecht dazu verlaufenden Tunnel versehen ist, der zumindest an seiner zur Gelenkachse weisenden Seite eine senkrecht zur Randleiste ausgerichtete und bis etwa zum Bodenteil vorstehende Trennwand aufweist, die mit einem sich in axialer Richtung des Tunnels erstreckenden, endseitig geschlossenen und zum Bodenteil hin offenen Schlitz zum Einschieben des eine halsförmige Querschnittseinschnürung aufweisenden, das Deckelteil in seiner geschlossenen Stellung haltenden Sicherungsgliedes versehen ist. Hierbei kann der Tunnel in dem an die Trennwand angrenzenden Bereich eine im wesentlichen halbkreisförmige Querschnittsgestalt sowie eine entsprechend geformte, an die Trennwand anschließende Wandfläche aufweisen.

Im Rahmen der Erfindung ist weiter vorgesehen, daß zwischen der Trennwand des Tunnels und dem freien, der Gelenkachse abgewandten Rand des Deckelteils ein parallel zum Tunnel verlaufender Sicherungsschacht gebildet ist, der das an die halsförmige Querschnittseinschnürung anschließende, mit einem einen Vorsprung des Deckelteils hintergreifenden Haken versehene Einschubteil des Sicherungsgliedes aufnimmt. Dabei besitzt der Sicherungsschacht zweckmäßigerweise einen rechteckigen Querschnitt, wobei der Vorsprung im Deckelteil in die lichte Querschnittsfläche des Sicherungsschachts vorsteht.

Das Sicherungsglied kann in zweckmäßiger Ausgestaltung auf der dem Einschubteil gegenüber stehenden Seite der halsförmigen Querschnittseinschnürung kugelförmig ausgebildet sein, wodurch besonders augenfällig ist, ob die Sicherung der Kassette noch vorhanden ist.

Die Randleiste kann zusätzlich mit einem länglichen Durchbruch zur Aufnahme eines Aufhängebügels von SB-Regalen versehen sein.

Schließlich ist im Rahmen der Erfindung bei Kassetten mit einem im Kassettenunterteil schwenkbar gelagerten und aus diesem ausschwenkbaren Aufnahmeteil für die Gegenstände noch vorgesehen, daß zwischen dem Kassettenunterteil und dem Aufnahmeteil und/oder dem Deckelteil Rastglieder vorgesehen sind, die eine Raststellung für das Aufnahmeteil in einer Schwenklage von etwa 45° und 90° gegenüber dem Kassettenunterteil und entsprechend für das Deckelteil in einer Schwenklage von 90° und 180° bilden. Hierdurch besteht die Möglichkeit, die Kassette während ihres bestimmungsgemäßen Gebrauchs entweder an der Wand hängend bei einer Schwenklage des Aufnahmeteils von 45° oder auf einer ebenen Unterlage zu verwenden, wobei dann die Schwenklage des Aufnahmeteils gegenüber dem Kassettenunterteil einen Winkel von 90° einschließt.

Im folgenden wird die Erfindung an einem in der Zeichnung dargestellten Ausführungsbeispiel näher erläutert; es zeigen:
- Fig. 1: den Gegenstand nach der Erfindung in perspektivischer Darstellung,
- Fig. 2: den Gegenstand nach Fig. 1 in Draufsicht,
- Fig. 3: einen Schnitt durch den Gegenstand nach Fig. 2 längs der Linie III - III,
- Fig. 4: einen Schnitt durch den Gegenstand nach Fig. 2 längs der Linie IV - IV,
- Fig. 5: eine Seitenansicht des Gegenstands nach Fig. 2,
- Fig. 6: einen Längsschnitt durch den Gegenstand nach Fig. 2 in der Fig. 5 entsprechender Darstellung,
- Fig. 7: eine Teildarstellung des Gegenstands nach Fig. 6,
- Fig. 8: eine Draufsicht auf den Gegenstand nach Fig. 7, nur teilweise wiedergegeben,
- Fig. 9: eine Draufsicht auf das Kassettenunterteil entsprechend Fig. 2,
- Fig. 10: eine Rückansicht des Gegenstands nach Fig. 9,
- Fig. 11: eine Seitenansicht der geöffneten Kassette in einer ersten Raststellung,
- Fig. 12: eine Seitenansicht der geöffneten Kassette in einer zweiten Raststellung.

Die in der Zeichnung dargestellte Kassette hat die Form einer Flachverpackung und dient zur Aufbewahrung von länglichen Gegenständen, insbes. von in der Zeichnung angedeuteten Spiralbohrern 1, aber auch von Gewindebohrern, Sägeblättern und dergl.

Die Kassette besteht im einzelnen aus einem Kassettenunterteil 2, das ein Bodenteil 3 sowie drei daran randseitig angeschlossene Seitenteile 4, 5 aufweist. Ferner ist die Kassette mit einem bei 9 schwenkbar am Kassettenunterteil 2 gelagerten Deckelteil 6 versehen, das durch ein abtrennbares Sicherungsglied 7 in geschlossener Stellung am Kassettenunterteil 2 gehalten ist.

Bei geschlossener Kassette ist das Deckelteil 6 randseitig von den Seitenteilen 4, 5 umgriffen, wobei die Seitenteile 4, 5 mit ihrem oberen freien Rand 4.1 über die außenseitige Oberfläche des Deckelteils 6 hervorstehen, wie dies beispielsweise aus der Fig. 6 erkennbar ist. Hierdurch ist es nahezu unmöglich, das Deckelteil 6 etwa mit dem Fingernagel zu untergreifen und so weit aufzubiegen, daß aus der noch mit dem Sicherungsglied 7 versehenen Kassette einzelne der darin untergebrachten Gegenstände unbefugt entnommen werden können. Darüber hinaus können diese Kassetten beispielsweise beim Transport auch ohne weiteres gestapelt werden, ohne daß zu befürchten ist, daß die Oberfläche des in der Regel transparent ausgebildeten Deckelteils 6 zerkratzt werden kann, da die aufeinander gestapelten Kassetten jeweils mit dem oberen freien Rand 4.1 der Seitenteile 4 aufeinander liegen.

Um trotz des zurückliegenden Deckelteils 6 das Öffnen der Kassette ohne weiteres zu ermöglichen, sind am Deckelteil 6 zwei Griffleisten 8 vorgesehen, die seitlich in einer zur Oberfläche des Deckelteils 6 parallelen Ebene vorstehen. Im einzelnen stehen die Griffleisten 8 an den zur Gelenkachse 9 senkrecht verlaufenden Rändern an deren der Gelenkachse 9 abgewandtem Ende des Deckelteils 6 vor. Die Seitenteile 4 des Kassettenunterteils 2 sind jeweils mit einer Randaussparung 10 zur Aufnahme der Griffleisten 8 versehen, wobei das Deckelteil 6 mit an die Griffleisten 8 anschließenden Verschlußteilen 11 versehen ist, die sich senkrecht zur Oberfläche des Deckelteils 6 erstrecken und die Randaussparungen 10 vollständig überdecken. Die Randaussparungen 10 weisen eine im wesentlichen halbovalförmige Gestalt auf. Die Verschlußteile 11 sind zur Erleichtertung der Handhabung an ihrer nach außen weisenden Seite mit einer Riffelung versehen.

Das der Gelenkachse 9 gegenüber stehende Seitenteil 5 weist eine zum geschlossenen Deckelteil 6 planparallel ausgerichtete Randleiste 12 auf, die mit einem senkrecht dazu verlaufenden Tunnel 13 für das Sicherungsglied 7 versehen ist. Dieser Tunnel 13 weist an seiner zur Gelenkachse 9 weisenden Seite eine senkrecht zur Randleiste 12 ausgerichtete und bis etwa zum Bodenteil 3 vorstehende Trennwand 13.1 auf. Diese Trennwand 13.1 ist mit einem sich in axialer Richtung des Tunnels 13 erstreckenden, endseitig geschlossenen und zum Bodenteil 3 hin offenen Schlitz 14 versehen. Dieser Schlitz 14 dient zum Einschieben des eine halsförmige
Querschnittseinschnürung 7.1 aufweisenden, das Deckelteil 6 in seiner geschlossenen Stellung haltenden Sicherungsgliedes 7.

Der Tunnel 13 weist in dem an die Trennwand 13.1 angrenzenden Bereich eine im wesentlichen halbkreisförmige Querschnittsgestalt sowie eine entsprechend geformte, an die Trennwand 13.1 anschließende Wandfläche auf. Dadurch ist jede Verletzungsgefahr beim Durchschneiden der Sicherung weitgehend ausgeschlossen.

Zwischen der Trennwand des Tunnels 13 und dem freien, der Gelenkachse 9 abgewandten Rand des Deckelteils 6 ist ein parallel zum Tunnel 13 verlaufender Sicherungsschacht 15 gebildet. Dieser Sicherungsschacht 15 nimmt das an die halsförmige Querschnittseinschnürung 7.1 anschließende Einschubteil 7.2 des Sicherungsgliedes 7 auf, das mit einem Haken 7.3 versehen ist, der einen Vorsprung 6.1 am Deckelteil 6 hintergreift. Der Sicherungsschacht 15 selbst besitzt einen rechteckigen Querschnitt, wobei der Vorsprung 6.1 am Deckelteil 6 in die lichte Querschnittsfläche des Sicherungsschachts 15 vorsteht.

Die fertig befüllte und geschlossene Kassette wird somit einfach dadurch gesichert, daß das Sicherungsglied 7 von der Unterseite der Kassette, in der Fig. 6 also von links her eingeschoben wird, bis die halsförmige Querschnittseinschnürung 7.1 das geschlossene Ende des Schlitzes 14 erreicht hat. Hierbei wird der Vorsprung 6.1 am Deckelteil 6 vorübergehend durch die Anlaufschräge des Hakens 7.3 am Einschubteil 7.2 des Sicherungsgliedes 7 in der Zeichnung nach unten weggedrückt, bis der Vorsprung 6.1 hinter dem Haken 7.3 einrastet.

Das Sicherungsglied 7 ist auf der dem Einschubteil 7.2 gegenüber stehenden Seite der halsförmigen Querschnittseinschnürung 7.1 kugelförmig ausgebildet, wie insbes. die Fig. 2 und 6 erkennen lassen. Hierdurch ist es ohne weiteres ersichtlich, ob die Sicherung der Kassette noch vorhanden ist, der Inhalt also noch vollzählig sein muß.

Die Randleiste 12 kann, wie sich aus den Fig. 1 und 2 ersehen läßt, zusätzlich mit einem länglichen Durchbruch 16 zur Aufnahme eines Aufhängebügels von SB-Regalen versehen sein.

Die in der Zeichnung dargestellte Kassette ist zusätzlich mit einem Aufnahmeteil 17 für die Gegenstände versehen. Dabei sind zwischen dem Kassettenunterteil 2, dem Aufnahmeteil 17 und dem Deckelteil 6 in der Zeichnung nicht näher dargestellte Rastglieder vorgesehen, durch die für das Aufnahmeteil 17 zwei Raststellungen in einer Schwenklage von etwa 45° und 90° gegenüber dem Kassettenunterteil 2 und entsprechend für das Deckelteil 6 in einer Schwenklage von 90° und 180° geschaffen werden. Diese beiden Raststellungen sind in den Fig. 11 und 12 wiedergegeben. Die Raststellung nach Fig. 11 ist dabei für eine Aufhängung der Kassette etwa an einer Wand vorgesehen, während die Raststellung nach Fig. 12 für einen Gebrauch der Kassette auf einer ebenen Unterlage, etwa einem Tisch gedacht ist.

## Patentansprüche

1. Kassette in Form einer Flachverpackung zur Aufbewahrung von länglichen Gegenständen (1), insbesondere von Werkzeugen wie Spiralbohrer, Gewindebohrer, Sägeblätter und dergleichen, mit einem aus einem Bodenteil (3) sowie zumindest drei daran randseitig angeschlossenen Seitenteilen (4, 5) bestehenden Kassettenunterteil (2) und einem daran schwenkbar gelagerten Deckelteil (6), das durch ein abtrennbares Sicherungsglied (7) in geschlossener Stellung am Kassettenunterteil (2) gehalten ist, dadurch gekennzeichnet, daß das Deckelteil (6) bei geschlossener Kassette randseitig von den Seitenteilen (4, 5) umgriffen ist, wobei die Seitenteile (4, 5) mit ihrem oberen freien Rand (4.1) über die außenseitige Oberfläche des Deckelteils (6) hervorstehen, und daß am Deckelteil (6) wenigstens eine Griffleiste (8) vorgesehen ist, die seitlich in einer zur Oberfläche des Deckelteils (6) parallelen Ebene vorsteht.

2. Kassette nach Anspruch 1, dadurch gekennzeichnet, daß das Deckelteil (6) zwei Griffleisten (8) aufweist, die an den zur Gelenkachse (9) senkrecht verlaufenden Rändern an deren der Gelenkachse (9) abgewandtem Ende vorstehen, und daß die Seitenteile (4) des Kassettenunterteils (2) jeweils mit einer Randaussparung (10) zur Aufnahme der Griffleisten (8) versehen sind, wobei das Deckelteil (6) mit an die Griffleisten (8) anschließenden, senkrecht zur Oberfläche sich erstreckenden Verschlußteilen (11) versehen ist, die die Randaussparungen (10) überdecken.

3. Kassette nach Anspruch 2, dadurch gekennzeichnet, daß die Randaussparungen (10) eine im wesentlichen halbovalförmige Gestalt aufweisen und die Verschlußteile (11) an ihrer nach außen weisenden Seite mit einer Riffelung versehen sind.

4. Kassette nach einem der Ansprüche 1 bis 3, dadurch gekennzeichnet, daß das der Gelenkachse (9) gegenüberstehende Seitenteil (5) eine zum geschlossenen Deckelteil (6) planparallel ausgerichtete Randleiste (12) aufweist, die mit einem senkrecht dazu verlaufenden Tunnel (13) versehen ist, der zumindest an seiner zur Gelenkachse (9) weisenden Seite eine senkrecht zur Randleiste (12) ausgerichtete und bis etwa zum Bodenteil (3) vorstehende Trennwand (13.1) aufweist, die mit einem sich in axialer Richtung des Tunnels (13) erstreckenden, endseitig geschlossenen und zum Bodenteil hin offenen Schlitz (14) zum Einschieben des eine halsförmige Querschnittseinschnürung (7.1) aufweisenden, das Deckelteil (6) in seiner geschlossenen Stellung haltenden Sicherungsgliedes (7) versehen ist.

5. Kassette nach Anspruch 4, dadurch gekennzeichnet, daß der Tunnel (13) in dem an die Trennwand (13.1) angrenzenden Bereich eine im wesentlichen halbkreisförmige Querschnittsgestalt sowie eine entsprechend geformte, an die Trennwand (13.1) anschließende Wandfläche aufweist.

6. Kassette nach Anspruch 4 oder 5, dadurch gekennzeichnet, daß zwischen der Trennwand (13.1) des Tunnels (13) und dem freien, der Gelenkachse (9) abgewandten Rand des Deckelteils (6) ein parallel zum Tunnel (13) verlaufender Sicherungsschacht (15) gebildet ist, der das an die halsförmige Querschnittseinschnürung (7.1) anschließende, mit einem einen Vorsprung (6.1) des Deckelteils (6) hintergreifenden Haken (7.3) versehene Einschubteil (7.2) des Sicherungsgliedes (7) aufnimmt.

7. Kassette nach Anspruch 6, dadurch gekennzeichnet, daß der Sicherungsschacht (15) einen rechteckigen Querschnitt besitzt, wobei der Vorsprung (6.1) am Deckelteil (6) in die lichte Querschnittsfläche des Sicherungsschachts (15) vorsteht.

8. Kassette nach Anspruch 6 oder 7, dadurch gekennzeichnet, daß das Sicherungsglied (7) auf der dem Einschubteil (7.2) gegenüberstehenden Seite der halsförmigen Querschnittseinschnürung (7.1) kugelförmig ausgebildet ist.

9. Kassette nach einem der Ansprüche 4 bis 8, dadurch gekennzeichnet, daß die Randleiste (12) zusätzlich mit einem länglichen Durchbruch (16) zur Aufnahme eines Aufhängebügels von SB-Regalen versehen ist.

10. Kassette nach einem der Ansprüche 1 bis 9, mit einem im Kassettenunterteil (2) schwenkbar gelagerten und aus diesem ausschwenkbaren Aufnahmeteil (17) für die Gegenstände, dadurch gekennzeichnet, daß zwischen dem Kassettenunterteil (2) und dem Aufnahmeteil (17) und/oder dem Deckelteil (6) Rastglieder vorgesehen sind, die eine Raststellung für das Aufnahmeteil (17) in einer Schwenklage von etwa 45° und 90° gegenüber dem Kassettenunterteil (2) und entsprechend für das Deckelteil (6) in einer Schwenklage von 90° und 180° bilden.

## Claims

1. A box in the form of a flat pack for storing elongate objects (1), in particular tools such as twist drills, screw taps, saw blades and the like, having a box bottom portion (2) comprising a base portion (3) and at least three side portions (4, 5) connected thereto at the edge, and a cover portion (6) which is mounted pivotably to the box bottom portion (2) and which in the closed position is held to the box bottom portion (2) by a severable security member (7), characterised in that when the box is closed the cover portion (6) is embraced at its edges by the side portions (4, 5), wherein the side portions (4, 5) project with their upper free edges (4.1) beyond the outside surface of the cover portion (6), and that provided on the cover portion (6) is at least one gripping strip portion (8) which projects laterally in a plane parallel to the surface of the cover portion (6).

2. A box according to claim 1 characterised in that the cover portion (6) has two gripping strip portions (8) which project at the edges extending perpendicularly to the hinge axis (9), at the ends thereof remote from the hinge axis (9), and that the side portions (4) of the box bottom portion (2) are each provided with a respective edge recess (10) for receiving the gripping strip portions (8), wherein the cover portion (6) is provided with closure portions (11) which adjoin the gripping strip portions (8) and which extend perpendicularly to the surface and which cover over the edge recesses (10).

3. A box according to claim 2 characterised in that the edge recesses (10) are of a substantially semi-oval configuration and the closure portions (11) are provided with knurling at their outwardly facing side.

4. A box according to one of claims 1 to 3 characterised in that the side portion (5) which is opposite to the hinge axis (9) has an edge strip portion (12) which is oriented in plane-parallel relationship with the closed cover portion (6) and which is provided with a tunnel (13) which extends perpendicularly to the edge strip portion and which at least at its side which is towards the hinge axis (9) has a partition wall (13.1) which is oriented perpendicularly to the edge strip portion (12) and which projects approximately as far as the base portion (3) and which is provided with a slot (14) which extends in the axial direction of the tunnel (13) and which is closed at the end and open towards the base portion, for insertion of the security member (7) which has a necked cross-sectional constriction (7.1) and which holds the cover portion (6) in its closed position.

5. A box according to claim 4 characterised in that the tunnel (13), in the region adjoining the partition wall (13.1), is of a substantially semicircular cross-sectional configuration and has a correspondingly shaped wall surface adjacent the partition wall (13.1).

6. A box according to claim 4 or claim 5 characterised in that formed between the partition wall (13.1) of the tunnel (13) and the free edge of the cover portion (6), which is remote from the hinge axis (9), is a security shaft (15) which extends parallel to the tunnel (13) and which accommodates the insertion portion (7.2) of the security member (7), which insertion portion adjoins the necked cross-sectional constriction (7.1) and is provided with a hook (7.3) for engaging behind a projection (6.1) on the cover portion (6).

7. A box according to claim 6 characterised in that the security shaft (15) is of a rectangular cross-section, the projection (6,1) on the cover portion (6) projecting into the internal cross-sectional area of the security shaft (15).

8. A box according to claim 6 or claim 7 characterised in that the security member (7) is of a spherical configuration on the side, which is opposite to the insertion portion (7.2), of the necked cross-sectional constriction (7.1).

9. A box according to one of claims 4 to 8 characterised in that the edge strip portion (12) is additionally provided with an elongate opening (16) for receiving a suspension bracket of presentation shelf units.

10. A box according to one of claims 1 to 9 having a receiving portion (17) for the objects, which receiving portion is mounted pivotably in the box bottom portion (2) and can be pivoted out of same, characterised in that provided between the box bottom portion (2) and the receiving portion (17) and/or the cover portion (6) are retaining members which form a retaining position for the receiving portion (17) in a pivotal position of about 45° and 90° relative to the box bottom portion (2) and correspondingly for the cover portion (8) in a pivotal position of 90° and 180°.

## Revendications

1. Cassette sous forme de réceptacle pour la conservation d'objets allongés (1), en particulier d'outils tels que des forets hélicoïdaux, des tarauds, des lames de scie et analogues, comprenant une partie inférieure (2) de cassette constituée d'un élément de fond (3) ainsi que d'au moins trois éléments latéraux (4, 5) qui y sont raccordés latéralement, et un élément de couvercle (6) monté de manière pivotante sur ladite partie inférieure (2) et maintenu sur cette dernière en position fermée par un organe de sûreté (7) sectionnable, **caractérisée en ce** que, lorsque la cassette est fermée, l'élément de couvercle (6) est entouré latéralement par les éléments latéraux (4, 5), lesdits éléments latéraux (4, 5) dépassant avec leur bord supérieur libre (4.1) de la surface extérieure de l'élément de couvercle (6), et que sur ledit élément de couvercle (6) est prévue au moins une baguette de prise (8) qui dépasse latéralement dans un plan parallèle à la surface de l'élément de couvercle (6).

2. Cassette selon la revendication 1, caractérisée en ce l'élément de couvercle (6) comporte deux baguettes de prise (8) qui dépassent des bords qui s'étendent perpendiculairement à l'axe d'articulation (9), à l'extrémité desdits bords opposée à l'axe d'articulation (9), et que les éléments latéraux (4) de la partie inférieure (2) de la cassette sont respectivement munis d'un évidement latéral (10) pour la réception des baguettes de prise (8), l'élément de couvercle (6) étant pourvu d'éléments de fermeture (11) qui se raccordent aux baguettes de prise (8) et s'étendent perpendiculairement à la surface et qui recouvrent les évidements latéraux (10).

3. Cassette selon la revendication 2, caractérisée en ce que les évidements latéraux (10) présentent sensiblement une forme demi-ovale et que les éléments de fermeture (11) sont munis d'un striage sur leur face dirigée vers l'extérieur.

4. Cassette selon l'une des revendications 1 à 3, caractérisée en ce que l'élément latéral (5) opposé à l'axe d'articulation (9) présente un rebord (12) orienté de manière plane-parallèle par rapport à l'élément de couvercle (6) fermé et muni d'un tunnel (13) qui s'étend orthogonalement par rapport audit rebord et présente, sur son côté dirigé vers l'axe d'articulation (9), au moins une cloison (13.1) orientée perpendiculairement par rapport au rebord (12) et s'étendant sensiblement jusqu'à l'élément de fond (3), qui est munie d'une fente (14) pour l'engagement de l'organe de sûreté (7) lequel présente une réduction de section (7.1) en forme de col et maintient l'élément de couvercle (6) dans sa position fermée, laquelle fente est dirigée dans le sens axial du tunnel (13), fermée à l'extrémité et ouverte en direction de l'élément de fond.

5. Cassette selon la revendication 4, caractérisée en ce que le tunnel (13) présente, dans la région avoisinant la cloison (13.1), une section sensiblement semi-circulaire ainsi qu'une paroi de forme correspondante qui se raccorde à ladite cloison (13.1).

6. Cassette selon l'une des revendications 4 ou 5, caractérisée en ce qu'entre la cloison (13.1) du tunnel (13) et le bord libre de l'élément de couvercle (6) opposé à l'axe d'articulation (9) est conformé un puits de sûreté (15) s'étendant parallèlement au tunnel (13) qui reçoit l'élément insérable (7.2) de l'organe de sûreté (7) qui fait suite à la réduction de section (7.1) en forme de col et comporte un crochet (7.3) lequel passe derrière une saillie (6.1) de l'élément de couvercle (6).

7. Cassette selon la revendication 6, caractérisée en ce que le puits de sûreté (15) présente une section rectangulaire, la saillie (6.1) de l'élément de couvercle (6) dépassant dans l'ouverture libre dudit puits de sûreté (15).

8. Cassette selon l'une des revendications 6 ou 7, caractérisée en ce que l'organe de sûreté (7) présente, du côté de la réduction de section (7.1) en forme de col opposé à l'élément insérable (7.2), une forme sphérique.

9. Cassette selon l'une des revendications 4 à 8, caractérisée en ce que le rebord (12) est muni, en plus, d'un ajour allongé (16) pour recevoir une tringle de suspension de rayonnages libre-service.

10. Cassette selon l'une des revendications 1 à 9, comprenant un élément (17) pour la réception des objets monté de manière pivotante dans la partie inférieure (2) de la cassette et pouvant être pivoté vers l'extérieur de celle-ci, caractérisée en ce qu'entre la partie inférieure (2) de la cassette et l'élément de réception (17) et/ou l'élément de couvercle (6) sont prévus des organes d'arrêt qui forment une position de crantage pour l'élément de réception (17) dans une position de pivotement d'environ 45° et 90° par rapport à la partie inférieure (2) de la cassette et, de manière analogue, pour l'élément de couvercle (6) dans une position de pivotement de 90° et 180°.
